# EUROPÄISCHE PATENTSCHRIFT

(11) **EP 3 390 751 B1**
(45) Veröffentlichungstag und Bekanntmachung des Hinweises auf die Patenterteilung: **16.10.2019**
(21) Anmeldenummer: 16813063.1
(22) Anmeldetag: 16.12.2016
(51) Int. Cl.: E05B 85/24, E05B 85/26, E05B 77/34, E05B 79/08

(54) **SCHLIESSEINRICHTUNG FÜR EINE TÜR, TÜRANORDNUNG**
CLOSING DEVICE FOR A DOOR, DOOR ASSEMBLY
DISPOSITIF DE FERMETURE D'UNE PORTE ET SYSTÈME DE PORTE

(30) Priorität: 17.12.2015 DE 102015225603
(43) Veröffentlichungstag der Anmeldung: 24.10.2018
(73) Patentinhaber: Volkswagen Aktiengesellschaft, 38440 Wolfsburg (DE)
(72) Erfinder: SKROBANSKI, Artur, 38440 Wolfsburg (DE); SUKOP, Andreas, 31234 Edemissen-Mödesse (DE)
(86) Internationale Anmeldenummer: PCT/EP2016/081531
(87) Internationale Veröffentlichungsnummer: WO 2017/103175

(56) Entgegenhaltungen:
- DE-A1-102005 002 493
- GB-A- 1 075 239

## Beschreibung

Die Erfindung betrifft eine Schließeinrichtung für eine Tür, insbesondere eines Kraftfahrzeugs, mit einer Drehfalle, die eine Aussparung zur Aufnahme eines Schließbolzens aufweist, mit einem verschwenkbaren Sperrhebel, der in einer Sperrstellung die Drehfalle an einer Drehbewegung zum Freigeben des Schließbolzens formschlüssig hindert und in eine die Drehfalle freigebende Freigabestellung verschwenkbar ist, wobei die Drehfalle in einem Nassraum angeordnet und durch eine Welle drehfest mit einem in einem Trockenraum angeordneten Rastelement verbunden ist, wobei der Sperrhebel in dem Trockenraum angeordnet mit dem Rastelement zum Sperren und Freigeben der Drehfalle zusammenwirkt.

Ferner betrifft die Erfindung eine Türanordnung für ein Fahrzeug, insbesondere Kraftfahrzeug, mit einer an einem Türrahmen verschwenkbar gelagerten Tür, der die oben beschriebene Schließeinrichtung zugeordnet ist.

Schließeinrichtungen und Türanordnungen sind aus dem Stand der Technik bereits bekannt. So ist es üblich, Türen eines Kraftfahrzeugs jeweils eine Schließeinrichtung zuzuordnen, welche die Tür im geschlossenen Zustand arretiert und beispielsweise auch gegen ein unbefugtes Öffnen sichert. So offenbart beispielsweise die Offenlegungsschrift DE 10 2005 002 493 A1 eine gattungsgemäße Schließeinrichtung mit einer Drehfalle, die mit einem Schließbolzen zusammenwirkt, um diesen zu halten oder freizugeben. Der Drehfalle ist außerdem ein Sperrhebel zugeordnet, welcher mechanisch beziehungsweise formschlüssig ein Verschwenken der Drehfalle zum Freigeben des Schließbolzens in einer Sperrstellung verhindert und in einer Freigabestellung erlaubt. Dabei ist vorgesehen, dass die Drehfalle mit einem Rastelement drehfest verbunden ist, sodass die Sperrfalle in einem Nassraum und das Rastelement in einem davon getrennten Trockenraum geschützt vor äußeren Einflüssen liegt. In diesem Trockenraum ist auch der Sperrhebel angeordnet, der mit dem Rastelement zusammenwirkt, um die Drehfalle zu sperren oder freizugeben. Die Drehfalle ist dabei durch eine Welle mit dem Rastelement drehfest verbunden.

Der Erfindung liegt die Aufgabe zugrunde eine verbesserte Schließeinrichtung zu schaffen, die eine hohe Lebensdauer gewährleistet und unbefugte Manipulationsversuche verhindert.

Die der Erfindung zugrundeliegende Aufgabe wird durch eine Schließeinrichtung mit den Merkmalen des Anspruchs 1 gelöst. Diese hat den Vorteil, dass zum einen die Schließeinrichtung nicht ohne Weiteres demontiert und insofern manipuliert werden kann, und dass zum anderen ein sicherer Betrieb der Schließeinrichtung auch mit hoher Lebensdauer noch gewährleistet ist. Erfindungsgemäß wird dies dadurch erreicht, dass die Welle, die das Rastelement mit der Drehfalle verbindet, als Hohlwelle ausgebildet ist und auf einem sich über die Hohlwelle axial beidseits hinaus erstreckenden Lagerzapfen angeordnet ist, der an seinen Enden durch plastische Verformung der Enden axial formschlüssig an einer Tragstruktur gehalten ist. Die Enden des Lagerzapfens sind also plastisch verformt, insbesondere genietet, sodass sie die Tragstruktur axial hintergreifen, wodurch ein Entfernen des Lagerzapfens und damit der Hohlwelle nur sehr schwer möglich ist. Darüber hinaus sichert die formschlüssige Arretierung einen dauerhaft sicheren Betrieb der Schließeinrichtung.

Weiterhin ist bevorzugt vorgesehen, dass die Tragstruktur von Gehäuseteilen der Schließeinrichtung und/oder der Tür gebildet ist. So weist die Schließeinrichtung gemäß einer Ausführungsform ein eigenes Gehäuse auf, wobei der Lagerzapfen in voneinander beanstandet angeordneten Gehäuseteilen des Gehäuses beziehungsweise Tragstruktur an seinen Enden gelagert ist, die Gehäuseteile also durchgreift, sodass die Hohlwelle mit der Drehfalle und dem Rastelement zwischen den beiden Gehäuseteilen liegen. Vorteilhafterweise werden die Gehäuseteile von der Tür selbst gebildet, sodass auf ein zusätzliches Gehäuse für die Schließeinrichtung verzichtet werden kann.

Weiterhin ist bevorzugt vorgesehen, dass die Hohlwelle drehbar auf dem Lagerzapfen angeordnet ist. Dadurch kann der Lagerzapfen selbst drehfest in der Tragstruktur gelagert sein, wodurch insbesondere die durch plastische Verformung erzielte axial formschlüssige Halterung des Lagerzapfens an der Tragstruktur mit größeren Toleranzen versehen sein kann. Der Lagerzapfen dient somit als Drehlagerzapfen für die darauf verdrehbar angeordnete Hohlwelle.

Gemäß einer bevorzugten Weiterbildung der Erfindung ist vorgesehen, dass die Hohlwelle einendig mit der Drehfalle und anderendig mit dem Rastelement jeweils eine drehfeste Verbindung aufweist. Die Drehfalle und das Rastelement sind somit an den Enden der Hohlwelle auf der Hohlwelle angeordnet und jeweils drehfest mit dieser verbunden, sodass eine auf die Drehfalle eingeleitete Kraft direkt auf das Rastelement und andersherum übertragen wird. Hierdurch wird eine steife und belastbare Verbindung geboten.

Weiterhin ist bevorzugt vorgesehen, dass wenigstens eine der drehfesten Verbindungen eine Formschlussverbindung ist. Hierdurch wird eine besonders sichere Verbindung gewährleistet, die auch das Übertragen hoher Kräfte gewährleistet.

Insbesondere ist vorgesehen, dass der Formschluss jeweils durch ein Drehmitnahmeprofil der Hohlwelle und ein damit korrespondierendes Drehmitnahmeprofil des Rastelements beziehungsweise der Drehfalle gebildet ist. Die Drehmitnahmeprofile können beispielsweise als Polygonprofile, also als Querschnittsprofile, die eine von einem Kreis abweichende Form aufweisen, gebildet sein. Besonders bevorzugt ist vorgesehen, dass die Hohlwelle an ihren Enden jeweils eine das jeweilige Drehmitnahmeprofil bildende Außenverzahnung aufweist, die mit einer entsprechenden das jeweilige damit korrespondierende Drehmitnahmeprofil des Rastelements oder der Drehfalle bildende Innenverzahnung zusammenwirkt beziehungsweise in Eingriff steht. Hierdurch wird eine sichere Kraftübertragung gewährleistet. Insbesondere wird verhindert, dass die Drehfalle zum Freigeben des Schließbolzens verdreht werden kann, wenn das Rastelement durch den Sperrhebel an einer solchen Drehung gehindert wird.

Weiterhin ist bevorzugt vorgesehen, dass die Hohlwelle durch eine den Trockenraum von dem Nassraum trennende Zwischenwand radial dichtend hindurchgeführt ist. Die Zwischenwand trennt somit Trockenraum von Nassraum und weist für die Hohlwelle eine Öffnung auf, die insbesondere einen derartigen Innendurchmesser aufweist, dass die Hohlwelle radial dicht an der Zwischenwand anliegt, um Nassraum von Trockenraum sicher zu trennen. Die Zwischenwand ist insbesondere ebenfalls Bestandteil des zuvor beschriebenen Gehäuses.

Zur Verbesserung der Dichtheit ist bevorzugt vorgesehen, dass zwischen der Hohlwelle und der Zwischenwand ein Dichtelement, insbesondere O-Ring angeordnet ist. Hierdurch wird auf einfache Art und Weise die Dichtheit beziehungsweise die Trennung zwischen Nassraum und Trockenwand optimiert.

Weiterhin ist bevorzugt vorgesehen, dass die Hohlwelle wenigstens einen Radialvorsprung aufweist, der einen Axialanschlag für die Drehfalle oder für das Rastelement bildet. Durch den Radialvorsprung wird somit die Anordnung der Drehfalle und/oder des Rastelements auf der Hohlwelle auf einfache Art und Weise gewährleistet. Alternativ ist bevorzugt vorgesehen, dass der Radialvorsprung von dem Lagerzapfen gebildet wird, wobei der Radialvorsprung in dem Fall dann radial über die Hohlwelle hinaus ragt, um den Axialanschlag für die Drehfalle oder das Rastelement zu bilden. Gemäß einer weiteren Ausführungsform ist vorgesehen, dass sowohl die Hohlwelle als auch der Lagerzapfen jeweils einen Radialvorsprung aufweisen, wobei der eine Radialvorsprung als Axialanschlag für die Drehfalle und der andere Radialvorsprung als Axialanschlag für das Rastelement ausgebildet beziehungsweise angeordnet ist. Hierdurch ergibt sich eine sichere axiale Lagerung beider Elemente mit einer gleichzeitig weiterhin einfach durchführbaren Montage. Die Radialvorsprünge sind dabei derart angeordnet, dass der Lagerzapfen in die Hohlwelle einschiebbar ist beziehungsweise eingeschoben wird, wobei sich die Radialvorsprünge an gegenüberliegenden Enden von Lagerzapfen und Hohlwelle befinden.

Die erfindungsgemäße Türanordnung mit den Merkmalen des Anspruchs 10 zeichnet sich durch die erfindungsgemäße Schließeinrichtung aus. Es ergeben sich hierdurch die bereits genannten Vorteile.

Weitere Vorteile und bevorzugte Merkmale und Merkmalskombinationen ergeben sich insbesondere aus dem zuvor Beschriebenen sowie aus den Ansprüchen.

Im Folgenden soll die Erfindung anhand der Zeichnung näher erläutert werden. Dazu zeigen im Folgenden
- Figur 1: eine Türanordnung mit einer vorteilhaften Schließeinrichtung in einer Schnittdarstellung,
- Figur 2: die Schließeinrichtung in einer Draufsicht und
- Figur 3: die Schließeinrichtung in einer perspektivischen Darstellung.

Figur 1 zeigt in einer vereinfachten Schnittdarstellung eine Türanordnung 1 mit einer Fahrzeugtür 2, die in einem Türrahmen 3 der Karosserie eines Kraftfahrzeugs verschwenkbar gelagert ist. An dem Türrahmen 3 ist ein Schließbolzen 4 fest angeordnet, der mit einer Schließeinrichtung 5, die an der Fahrzeugtür angeordnet ist, zusammenwirkt, um die Tür 2 in einer geschlossenen Stellung in dem Türrahmen 3 zu halten.

Die Schließeinrichtung 5 weist eine verschwenkbare Drehfalle 6 auf, die eine Aufnahmeaussparung 7 aufweist, die zur seitlichen Aufnahme des Schließbolzens 4 dient, wie insbesondere in Figur 2 gezeigt, die eine Draufsicht auf die Schließeinrichtung 5 aus Sicht des Türrahmens 3 zeigt. Die Drehfalle 6 ist grundsätzlich auf bekannte Art und Weise ausgebildet, um in einer ersten Schwenkposition den Schließbolzen formschlüssig zu halten, und in einer zweiten Schwenkposition freizugeben, sodass die Fahrzeugtür 2 geöffnet werden kann. Die Drehfalle 6 ist dazu um eine Drehachse 8 verschwenkbar gelagert.

Die Lagerung wird dabei durch eine Welle gewährleistet, die als Hohlwelle 9 ausgebildet ist, und an einem Ende die Drehfalle 6 und an einem anderen Ende oder zumindest beabstandet zu der Drehfalle 6 ein Rastelement 10 trägt. Das Rastelement 10 und die Drehfalle 6 sind jeweils drehfest mit der Hohlwelle 9 verbunden. Dies wird durch ineinandergreifende Drehmitnahmeprofile 11, 12 gewährleistet, die jeweils eine an der Hohlwelle 9 ausgebildete Außenverzahnung 11' beziehungsweise 12' sowie eine an der Drehfalle 6 ausgebildete Innenverzahnung 11" beziehungsweise an dem Rastelement 10 ausgebildete Innenverzahnung 12" gebildet werden. Die Innenverzahnung 11', 12' steht jeweils in Eingriff mit der Außenverzahnung 11", 12" sodass eine formschlüssige Drehmitnahme zwischen der Drehfalle 6 und der Hohlwelle 9 sowie zwischen dem Rastelement 10 und der Hohlwelle 9 gewährleistet ist. Insbesondere sind die Drehmitnahmeprofile 11, 12 derart ausgebildet, dass eine spielfreie oder zumindest im Wesentlichen spielfreie Drehmitnahme gewährleistet ist.

Die Hohlwelle 9 erstreckt sich dabei durch eine Zwischenwand 13 eines Gehäuses 14 der Schließeinrichtung. Vorliegend wird das Gehäuse 14 durch Gehäuseteile der Fahrzugtür 2 beziehungsweise durch Verkleidungsteile gebildet. Die Zwischenwand 13 weist eine Öffnung 15 auf, durch welche die Hohlwelle 9 geführt ist, wobei der Außendurchmesser der Hohlwelle 9 im Bereich der Öffnung 15 im Wesentlichen dem Innendurchmesser der Öffnung 15 entspricht, sodass die Hohlwelle radial dicht oder zumindest im Wesentlichen dicht in der Öffnung 15 verdrehbar gelagert ist.

Weil die Drehfalle 6 mit dem Schließbolzen 4 in Wirkverbindung bringbar sein muss, liegt die Drehfalle 6 in einem Nassraum 16, also einen nach außen geöffneten Raum des Gehäuses 14, in welchen der Schließbolzen 4 von außen eindringen kann.

Das Rastelement 10 liegt dagegen auf der anderen Seite der Trennwand 13 in einem Trockenraum 17, der zumindest im Wesentlichen von der Umgebung durch Gehäuseteile des Gehäuses 14 abgeschottet ist, sodass Schmutz und Feuchtigkeit nicht zu dem Rastelement 10 gelangen.

Wie in Figur 2 gezeigt, wirkt das Rastelement 10 mit einem Sperrhebel 18 zusammen, der um eine Hebelachse 19, die parallel zur Drehachse 8 ausgerichtet ist, verschwenkbar ist. Der Sperrhebel 18 wirkt an einem Ende 20 mit dem Rastelement 10 zusammen, wozu der Sperrhebel 20 eine Rastaufnahme 21 und das Rastelement 10 einen Rastvorsprung 22 aufweist. In dem in Figur 2 dargestellten Zustand, in welchen sich der Sperrhebel 18 in einer Sperrstellung befindet, liegt der Rastvorsprung 22 an einem Rand der Rastaufnahme 21 auf, sodass das Rastelement 10 mit dem Rastvorsprung 22 nicht gegen den Sperrhebel 18 verdrehbar ist, in Figur 2 also gegen den Uhrzeigersinn formschlüssig arretiert ist. In diese Richtung müsste das Rastelement 10 jedoch bewegt werden, damit die Drehfalle 6 den Schließbolzen 4 freigibt. Somit ist aufgrund der formschlüssigen Verbindung von Rastelement 10 und Drehfalle 6 gewährleistet, dass in der Sperrstellung des Sperrhebels 18 ein Freigeben des Schließbolzens 4 beziehungsweise ein Verdrehen der Sperrfalle 6 in eine Freigabestellung sicher verhindert ist. Erst dann, wenn der Sperrhebel 18 gegen den Uhrzeigersinn verdreht wird, wie durch einen Pfeil in Figur 2 gezeigt, wird die Verrastung des Rastelements 10 gelöst und der Schließbolzen kann durch Verdrehen der Drehfalle 6 freigegeben werden. Weil der Sperrhebel 18 und das Rastelement 10 in dem Trockenraum 17 angeordnet und dadurch vor Schmutz und Feuchtigkeit geschützt sind, bleiben die Kontaktflächen zwischen Sperrhebel 18 und Rastelement 10 dauerhaft sauber und können daher eine hohe Lebensdauer bei Auftreten hoher Kräfte erreichen.

Die Hohlwelle 9 wird durch einen Lagerzapfen 23 durchdrungen, wie insbesondere in Figur 1 gezeigt, auf welchem die Hohlwelle 9 insbesondere drehbar gelagert ist. Der Lagerzapfen 23 ist einendig an einem ersten Gehäuseteil 24 des Gehäuses 14 und anderendig an einem zweiten Gehäuseteil 25 des Gehäuses 14 gelagert. Dazu weisen die Gehäuseteile 24, 25 jeweils eine Aufnahmeöffnung 26 beziehungsweise 27 auf, durch welche der Lagerzapfen 23 hindurchragt. Der Lagerzapfen 23 erstreckt sich dabei axial über die Hohlwelle 9 hinaus, sodass er von der Hohlwelle 9 beidseitig axial vorsteht. Zur Arretierung des Lagerzapfens 23 ist vorgesehen, dass seine Enden plastisch verformt werden/wurden, um einen axialen Formschluss mit dem Gehäuseteil 24 beziehungsweise dem Gehäuseteil 25 zu erhalten, der ein axiales Herausziehen oder-schieben des Lagerzapfens 23 verhindert. Insbesondere ist vorgesehen, dass die Enden des Lagerzapfens 23 durch Vernieten an den Gehäuseteilen 24, 25 festgemacht ist. Weil der Außendurchmesser des Lagerzapfens im Bereich der Hohlwelle 9 zweckmäßigerweise zumindest im Wesentlichen im Innendurchmesser der Hohlwelle 9 entspricht, wird auch hier verhindert, dass Flüssigkeit oder Schmutz von dem Nassraum 16 in den Trockenraum 17 gelangen kann. Zur Steigerung der Dichtheit ist optional vorgesehen, dass zwischen der Hohlwelle 9 und der Zwischenwand 3 ein oder mehrere Dichtringe 29 angeordnet sind. Alternativ oder zusätzlich können auch einer oder mehrere Dichtringe zwischen dem Lagerzapfen 23 und der Hohlwelle 9 angeordnet sein. Insbesondere sind die Dichtringe als O-Ringe ausgebildet.

Der Lagerzapfen 23 weist weiterhin auf der Seite des Trockenraums 17 einen Radialvorsprung 30 auf, der sich über den gesamten Umfang des Lagerzapfens 23 erstreckt und somit einen Axialanschlag 31 für das Rastelement 10 bildet. Dazu erstreckt sich der Radialvorsprung radial über die Hohlwelle 9 hinaus.

Figur 3 zeigt die Schließeinrichtung 5 in einer vereinfachten perspektivischen Darstellung, wobei durch eine gestrichelte Linie 32 die Anordnung der Zwischenwand 13 angezeigt ist, die zwischen dem Rastelement 10 und der Drehfalle 6 liegt. In Figur 3 ist insbesondere die Außenverzahnung 12' und 11' der Hohlwelle 9 zu erkennen, die mit der jeweiligen Innenverzahnung 11" beziehungsweise 12" von Drehfalle 6 beziehungsweise Rastelement 10 zusammenwirken. In dem Bereich zwischen den Mitnahmeprofilen 11, 12 weist die Hohlwelle 9 einen kreisförmige Außenkontur auf, die eine vorteilhafte Drehlagerung in der Öffnung 15 des Gehäuses 14 erlaubt. Die vorteilhafte Schließeinrichtung beziehungsweise Türanordnung 1 führt zu den zuvor bereits erläuterten Vorteilen in Bezug auf die Belastbarkeit und Lebensdauer.

### Bezugszeichenliste

- 1: Türanordnung
- 2: Fahrzeugtür
- 3: Türrahmen
- 4: Schließbolzen
- 5: Schließeinrichtung
- 6: Drehfalle
- 7: Aufnahmeaussparung
- 8: Drehachse
- 9: Hohlwelle
- 10: Rastelement
- 11: Drehmitnahmeprofil
- 11': Außenverzahnung
- 11": Innenverzahnung
- 12: Drehmitnahmeprofil
- 12': Außenverzahnung
- 12": Innenverzahnung
- 13: Zwischenwand
- 14: Gehäuse
- 15: Öffnung
- 16: Nassraum
- 17: Trockenraum
- 18: Sperrhebel
- 19: Hebelachse
- 20: Ende
- 21: Rastaufnahme
- 22: Rastvorsprung
- 23: Lagerzapfen
- 24: Gehäuseteil
- 25: Gehäuseteil
- 26: Aufnahmeöffnung
- 27: Aufnahmeöffnung
- 28: Dichtring
- 29: Dichtring
- 30: Radialvorsprung
- 31: Axialanschlag
- 32: gestrichelte Linie

## Patentansprüche

1. Schließeinrichtung (5) für eine Tür (2), insbesondere eines Kraftfahrzeugs, mit einer Drehfalle (6), die eine Aussparung (7) zur Aufnahme eines Schließbolzens (4) aufweist, mit einem verschwenkbaren Sperrhebel (18), der in einer Sperrstellung die Drehfalle (6) an einer Drehbewegung zum Freigeben des Schließbolzens (4) formschlüssig hindert und in eine die Drehfalle (6) freigebende Freigabestellung verschwenkbar ist, wobei die Drehfalle (6) in einem Nassraum (16) angeordnet und durch eine Welle drehfest mit einem in einem Trockenraum (17) angeordneten Rastelement (10) verbunden ist, und wobei der Sperrhebel (18) in dem Trockenraum (17) angeordnet mit dem Rastelement (10) zum Sperren und Freigeben der Drehfalle (6) zusammenwirkt, **dadurch gekennzeichnet, dass** die Welle als Hohlwelle (9) ausgebildet ist und auf einem sich über die Hohlwelle (9) axial beidseits hinauserstreckenden Lagerzapfen (23) angeordnet ist, der an seinen Enden durch plastische Verformung der Enden axial formschlüssig an einer Tragstruktur gehalten ist.

2. Schließeinrichtung nach Anspruch 1, **dadurch gekennzeichnet, dass** die Tragstruktur von Gehäuseteilen (13,24,25) der Schließeinrichtung (5) oder der Tür (2) gebildet ist.

3. Schließeinrichtung nach einem der vorhergehenden Ansprüche, **dadurch gekennzeichnet, dass** die Hohlwelle (9) drehbar auf dem Lagerzapfen (23) angeordnet ist.

4. Schließeinrichtung nach einem der vorhergehenden Ansprüche, **dadurch gekennzeichnet, dass** die Hohlwelle (9) einendig mit der Drehfalle (6) und anderendig mit dem Rastelement (10) jeweils eine drehfeste Verbindung aufweist.

5. Schließeinrichtung nach einem der vorhergehenden Ansprüche, **dadurch gekennzeichnet, dass** wenigstens eine der drehfesten Verbindungen eine Formschlussverbindung ist.

6. Schließeinrichtung nach einem der vorhergehenden Ansprüche, **dadurch gekennzeichnet, dass** zumindest eine der Formschlussverbindungen durch ein Drehmitnahmeprofil (11,12) der Hohlwelle (9) und ein dazu korrespondierendes Drehmitnahmeprofil (11,12) des Rastelements (10) oder der Drehfalle (6) gebildet ist.

7. Schließeinrichtung nach einem der vorhergehenden Ansprüche, **dadurch gekennzeichnet, dass** die Hohlwelle (9) durch eine den Trockenraum (17) von dem Nassraum (16) trennende Zwischenwand (13) radial dichtend hindurchgeführt ist.

8. Schließeinrichtung nach einem der vorhergehenden Ansprüche, **dadurch gekennzeichnet, dass** zwischen der Hohlwelle (9) und der Zwischenwand (13) wenigstens ein Dichtelement (28), insbesondere O-Ring angeordnet ist.

9. Schließeinrichtung nach einem der vorhergehenden Ansprüche, **dadurch gekennzeichnet, dass** die Hohlwelle (9) und/oder der Lagerzapfen (23) wenigstens einen Radialvorsprung (30) aufweisen, der einen Axialanschlag (31) für die Drehfalle (6) oder für das Rastelement (10) bildet.

10. Türanordnung (1) für ein Fahrzeug, insbesondere Kraftfahrzeug, mit einer an einem Türrahmen (3) verschwenkbar gelagerten Tür (2), und mit einer Schließeinrichtung, **gekennzeichnet durch** die Ausbildung der Schließeinrichtung nach einem der Ansprüche 1 bis 9.

## Claims

1. A closing device (5) for a door (2), in particular of a motor vehicle, comprising a rotary latch (6), which has a recess (7) for receiving a locking bolt (4), with a pivotable locking lever (18), which in a locked position prevents the rotary latch (6) in a positively-locking manner from rotating so as to release the locking bolt (4) and which can be pivoted into a release position that releases the rotary latch (6), wherein the rotary latch (6) is arranged in a wet chamber (16) and is connected in a rotationally fixed manner to a latching element (10) arranged in a dry chamber (17) by means of a shaft, and wherein the locking lever (18) arranged in the dry chamber (17) interacts with the latching element (10) in order to lock and release the rotary latch (6), **characterized in that** the shaft is designed as a hollow shaft (9) and is arranged on a bearing pin (23), which extends beyond the hollow shaft (9) axially on both sides, which on its ends is held on a support structure axially in a positive-locking manner by plastic deformation of the ends.

2. The closing device according to Claim 1, **characterized in that** the support structure is formed from housing parts (13, 24, 25) of the closing device (5) or of the door (2).

3. The closing device according to any one of the preceding claims, **characterized in that** the hollow shaft (9) is arranged rotatably on the bearing pin (23).

4. The closing device according to any one of the preceding claims, **characterized in that** the hollow shaft (9) at one end in each case has a rotationally fixed connection to the rotary latch (6) and on the other end to the latching element (10).

5. The closing device according to any one of the preceding claims, **characterized in that** at least one of the rotationally fixed connections is a positive-locking connection.

6. The closing device according to any one of the preceding claims, **characterized in that** at least one of the positive-locking connections is formed by a rotary driving profile (11, 12) of the hollow shaft (9) and a corresponding rotary driving profile (11, 12) of the latching element (10) or of the rotary latch (6).

7. The closing device according to any one of the preceding claims, **characterized in that** the hollow shaft (9) is guided in a radially sealing manner through an intermediate wall (13) separating the dry chamber (17) from the wet chamber (16).

8. The closing device according to any one of the preceding claims, **characterized in that** between the hollow shaft (9) and the intermediate wall (13) at least one sealing element (28), in particular an O-ring, is arranged.

9. The closing device according to any one of the preceding claims, **characterized in that** the hollow shaft (9) and/or the bearing pin (23) have a least one radial projection (30), which forms an axial stop (31) for the rotary latch (6) or for the latching element (10).

10. A door arrangement (1) for a vehicle, in particular a motor vehicle, comprising a door (2) pivotably mounted on a door frame (3), and comprising a closing device, **characterized by** the design of the closing device according to any one of Claims 1 to 9.

## Revendications

1. Dispositif de fermeture (5) pour une porte (2), plus particulièrement d'un véhicule automobile, avec un pêne rotatif (6), qui comprend un évidement (7) pour le logement d'une tige de fermeture (4), avec un levier de blocage (18) pivotant, qui empêche, par complémentarité de forme, dans une position de blocage, un mouvement de rotation du pêne rotatif (6) pour la libération de la tige de fermeture (4) et qui peut pivoter, dans une position de déverrouillage libérant le pêne rotatif (6), le pêne rotatif (6) étant disposé dans un espace humide (16) et étant relié, par l'intermédiaire d'un arbre, de manière solidaire en rotation, avec un élément d'encliquetage (10) disposé dans un espace sec (17), et le levier de blocage (18) étant disposé dans l'espace sec (17) et interagissant avec l'élément d'encliquetage (10) pour le blocage et la libération du pêne rotatif (6), **caractérisé en ce que** l'arbre est conçu comme un arbre creux (9) et est disposé sur un axe de palier (23) s'étendant axialement des deux côtés au-delà de l'arbre creux (9), qui est maintenu, au niveau de ses extrémités, par déformation plastique des extrémités, axialement par complémentarité de forme à une structure porteuse.

2. Dispositif de fermeture selon la revendication 1, **caractérisé en ce que** la structure porteuse est constituée de parties de boîtier (13, 24, 25) du dispositif de fermeture (5) ou de la porte (2).

3. Dispositif de fermeture selon l'une des revendications précédentes, **caractérisé en ce que** l'arbre creux (9) disposé de manière rotative sur l'axe de palier (23).

4. Dispositif de fermeture selon l'une des revendications précédentes, **caractérisé en ce que** l'arbre creux (9) comprend une liaison solidaire en rotation, à une extrémité avec le pêne rotatif (6) et à l'autre extrémité avec l'élément d'encliquetage (10).

5. Dispositif de fermeture selon l'une des revendications précédentes, **caractérisé en ce qu'**au moins une des liaisons solidaires en rotation est une liaison par complémentarité de forme.

6. Dispositif de fermeture selon l'une des revendications précédentes, **caractérisé en ce qu'**au moins une des liaisons solidaires en rotation est constituée d'un profilé à taquet d'entraînement en rotation (11, 12) de l'arbre creux (9) et un profilé à taquet d'entraînement en rotation (11, 12) correspondant de l'élément d'encliquetage (10) ou du pêne rotatif (6).

7. Dispositif de fermeture selon l'une des revendications précédentes, **caractérisé en ce que** l'arbre creux (9) est guidé de manière étanche radialement à travers une paroi intermédiaire (13) séparant un espace sec (17) de l'espace humide (16).

8. Dispositif de fermeture selon l'une des revendications précédentes, **caractérisé en ce que**, entre l'arbre creux (9) et la paroi intermédiaire (13), au moins un élément d'étanchéité (28), plus particulièrement un joint d'étanchéité torique.

9. Dispositif de fermeture selon l'une des revendications précédentes, **caractérisé en ce que** l'arbre creux (9) et/ou l'axe de palier (23) comprennent au moins une saillie radiale (30) qui forme une butée axiale (31) pour le pêne rotatif (6) ou pour l'élément d'encliquetage (10).

10. Disposition de porte (1) pour un véhicule, plus particulièrement un véhicule automobile, avec une porte (2) logée de manière pivotante au niveau d'un cadre de porte (3) et avec un dispositif de fermeture, **caractérisé par** la conception du dispositif de fermeture selon l'une des revendications 1 à 9.
